# EUROPÄISCHE PATENTSCHRIFT

(11) **EP 0 856 386 B1**
(45) Veröffentlichungstag und Bekanntmachung des Hinweises auf die Patenterteilung: **02.01.2003**
(21) Anmeldenummer: 98101606.6
(22) Anmeldetag: 30.01.1998
(51) Int. Cl.: B26B 19/20

(54) **Elektrische Haarschneidemaschine**
Electric hair cutting machine
Tondeuse à cheveux électrique

(30) Priorität: 31.01.1997 DE 19703589
(43) Veröffentlichungstag der Anmeldung: 05.08.1998
(73) Patentinhaber: Wella Aktiengesellschaft, 64274 Darmstadt (DE)
(72) Erfinder: Trinkaus, Karl, 64285 Darmstadt (DE); Scheunert, Peter, 64807 Dieburg (DE)

(56) Entgegenhaltungen:
- DE-A- 3 310 706
- DE-A- 4 317 530

## Beschreibung

Die Erfindung betrifft eine elektrische Haarschneidemaschine nach der Gattung des Oberbegriffs des Anspruchs 1.

Eine derartige Haarschneidemaschine ist aus der DE-A-3310706 und der DE-AS 11 93 834 bekannt. Nachteilig hierbei ist, daß der Zusammenbau der Messer und der Verstelleinrichtung mit dem Gehäuse der Haarschneidemaschine recht aufwendig ist durch mehrstufige Montagevorgänge, wodurch hohe Herstellkosten entstehen. Bedingt durch diesen konstruktiven Aufbau ist eine zuverlässige Abdichtung zum Gehäuseinnere zwecks Vermeidung einer Verschmutzung durch abgeschnittene Haarteilchen nicht möglich.

Es ist daher Aufgabe der Erfindung, eine gattungsgleiche Haarschneidemaschine zu schaffen, die kostengünstiger herstellbar ist, die einen großen konstruktiven Spielraum einer Verstelleinrichtung und eine zuverlässige Abdichtung zu Gehäuseinnere erreicht.

Gelöst wird diese Aufgabe nach dem kennzeichnenden Teil des Anspruchs 1. Weitere vorteilhafte Weiterbildungen/Ausgestaltungen der Erfindung gehen aus den Unteransprüchen hervor.

Dadurch, daß die Verstelleinrichtung im Messerkopf integriert ist und dieser als eine Baueinheit vorgesehen ist, wird eine erhebliche Herstellkostensenkung erreicht. Dadurch wird auch eine hohe Abdichtung zum Gehäuseinnere der Haarschneidemaschine erreicht, so daß eine entsprechende Verschmutzung durch Haarteilchen vermieden wird (Anspruch 1).

Die Baueinheit ist durch äußere Manipulation von der Haarschneidemaschine lösbar (zum Beispiel mittels einer Rast-, Verriegelungs- oder Schraubverbindung) ausgebildet, um diese warten (Reinigen, Ölen, Reparieren) zu können (Anspruch 2 und 3).

Eine einfache Konstruktion der Baueinheit ergibt sich dadurch, daß die Verstelleinrichtung aus einem manuell verschiebbaren Untermesser besteht, wobei das Obermesser in Schneidschwingungen versetzbar ist (Anspruch 4).

Vielfältige Konstruktionen einer Verstelleinrichtung sind dadurch gegeben, daß ein entsprechender Exzenter- oder ein Kulissenkurven- oder ein Gelenk- oder ein Schiebemechanismus vorgesehen ist (Anspruch 5).

Zum manuellen Verstellen der zu schneidenden Haarlänge ist ein Hebel oder ein Knopf oder ein Drehring oder ein Schiebering oder ein Betätigungsabschnitt vorgesehen (Anspruch 6).

Ein besonders griffiges, manuelles Verstellen der Verstelleinrichtung ist dadurch erreicht, daß der Dreh- oder Schiebering um ein Gehäuse der Haarschneidemaschine herum angeordnet ist, der mit der Verstelleinrichtung kinematisch korrespondiert (Anspruch 7).

Die Erfindung wird anhand mehrerer Ausführungsbeispiele näher beschrieben.

Es zeigt:
- Figur 1: in einer Seitenansicht ein erstes Ausführungsbeispiel eines Schneidkopfes als eine Baueinheit;
- Figur 2: in einer Seitenansicht eine elektrische Haarschneidemaschine ohne Schneidkopf;
- Figur 3: in einer Seitenansicht die Haarschneidemaschine mit einem damit verbundenen Schneidkopf;
- Figur 4: in einer Draufsicht den Schneidkopf nach der Figur 1;
- Figur 5: den Schneidkopf nach der Figur 4, jedoch mit einer langen Schnittlängeneinstellung;
- Figur 6: eine Ansicht nach dem Schnitt XI-XI nach der Figur 4;
- Figur 7 bis 11: vergrößert dargestellte Einzelteile der Verstelleinrichtung;
- Figur 12: in einer Draufsicht ein zweites Ausführungsbeispiel eines Schneidkopfes;
- Figur 13: in einer Seitenansicht ein drittes Ausführungsbeispiel eines Schneidkopfes;
- Figur 14: in einer Seitenansicht den Schneidkopf nach der Figur 8, der mit einer Haarschneidemaschine verbunden ist;
- Figur 15 bis 17: ein viertes Ausführungsbeispiel;
- Figur 18 bis 20: ein fünftes Ausführungsbeispiel, und
- Figur 21 und 22: ein sechstes Ausführungsbeispiel.

Figur 1 bis 3 zeigen ein erstes Ausführungsbeispiel. In der Figur 2 ist eine elektrische Haarschneidemaschine 1 dargestellt, wobei ein dazugehörender Schneidkopf 16 in der Figur 1 dargestellt ist. Die Haarschneidemaschine 1 ist mit einem elektrischen Motor 17, einem exzenterartigen Antriebszapfen 18 und einer Schneidkopfaufnahme 19 versehen. Durch das Mitnehmerteil 21 werden die Drehungen des Antriebszapfens 18 in Schneidschwingungen des Obermessers 2 übertragen. Der Schneidkopf 16 weist ein Obermesser 2 und ein Untermesser 3 auf, die aufeinanderliegend angeordnet sind, wobei das Obermesser 2 vom Antriebszapfen 18 durch ein Mitnehmerteil 21 in Schneidschwingungen versetzbar ist. Zwecks Schnittlängeneinstellung sind beide Messer 2, 3 relativ zueinander mittels einer Verstelleinrichtung 4 verstellbar ausgebildet. Der Schneidkopf 16 ist mit dem Obermesser 2, dem Untermesser 3 und der Verstelleinrichtung 4 als eine Baueinheit 5 ausgebildet. Eine Feder 20 drückt das Obermesser 2 gegen das Untermesser 3. Die Verstelleinrichtung 4 ist mit einem Exzentermechanismus 9 versehen, mit dem das Untermesser 3 mittels eines als eine Betätigungsvorrichtung ausgebildeten Hebels 13 in Pfeilrichtung 25 verstellt werden kann, wobei über eine Drehachse 26 ein Exzenterzapfen 27 über ein Führungslager 28 das Untermesser 3 in Pfeilrichtung 25 verschieben kann. Durch eine Trennwand 29, durch die lediglich eine Antriebsachse 32 des Motors 17 geführt ist, wird eine zuverlässige Abdichtung zum Gehäuseinnere 30 erreicht, so daß von Zeit zu Zeit nur die Schneidkopfaufnahme 19 von abgeschnittenen Haarteilchen gereinigt werden muß. Zwecks weiterer Optimierung der Abdichtung kann zwischen der Trennwand 29 und dem Motor 17 eine Dichtungsscheibe 31 vorgesehen werden.

In der Figur 3 ist der Schneidkopf 16 mit der Haarschneidemaschine 1 mit der Schneidkopfaufnahme 19 lösbar verbunden, wozu eine Rast-, Verriegelungs- oder Schraubverbindung 6, 7, 8 vorgesehen werden kann.

Eine Draufsicht IV nach der Figur 1 auf den Schneidkopf 16 (bzw. Baueinheit 5) zeigt die Figur 4, woraus der Exzentermechanismus 9 besser hervorgeht, der eine Drehbewegung des Hebels 13 in eine Linearbewegung des Untermessers 3 umsetzt. Die Zwischenstellungen des Hebels 13 sind hier rastbar ausgebildet. Wahlweise kann auch ein Kulissenkurven-, ein Gelenk- oder Schiebemechanismus 10, 11, 12 vorgesehen werden. Die Verstelleinrichtung 4 ist hier auf minimale Schnittlänge eingestellt.

Figur 5 zeigt den Schneidkopf 16 in einer - gegenüber der Figur 4 - maximal eingestellten Schnittlänge, wobei hier das Untermesser 3 nach oben verstellt ist.

In der Figur 6 ist der Schnitt XI-XI nach der Figur 4 dargestellt. Insbesondere geht hier eine Parallelführung 33 des verstellbaren Untermessers 3 näher hervor.

In der Figur 7 ist der Hebel 13 mit der Drehachse 26 und dem Exzenterzapfen 27 entsprechend der Figur 4 dargestellt. Eine entsprechende Seitenansicht nach der Figur 6 geht aus der Figur 8 hervor. In der Figur 9 ist ein Führungsglied 41 mit einem Führungslager 28 der Parallelführung 33 (Figur 6) dargestellt. Das Untermesser 3 ist über Gewindebohrungen 42 mit dem Führungsglied 41 verbunden. Der mit dem Führungslager 28 korrespondierende Exzenterzapfen 27 ist in der Figur 9 und 10 gestrichelt angedeutet, wobei Figur 10 eine Seitenansicht nach der Figur 9 darstellt. In der Figur 11 ist das Führungsglied 41 entsprechend der Figur 6 dargestellt. Unter 43 sind drei Raststellungen dargestellt (Figur 7).

Ein zweites Ausführungsbeispiel einer Baueinheit 5.1 ist in der Figur 12 dargestellt. Hier ist der als eine Betätigungsvorrichtung ausgebildeter Hebelmechanismus 13.1 derart ausgestaltet, daß dieser an beiden Seiten der Baueinheit 5.1 manuell verstellt werden kann, zum Beispiel an einer Noppe 34.

Als ein drittes Ausführungsbeispiel ist in der Figur 13 eine Baueinheit 5.2 ähnlich nach der Figur 1 dargestellt, jedoch mit einem Schiebemechanismus 12 zum Verschieben des Untermessers 3 mittels eines als eine Betätigungsvorrichtung ausgebildeten Betätigungsabschnitts 22. Durch eine Rasteinrichtung 35 (Feder/Kugel/Kugelmulde) kann das Untermesser 3 rastend verstellt werden.

Figur 14 zeigt die komplette Haarschneidemaschine 1.

Ein viertes Ausführungsbeispiel einer Baueinheit 5.3 mit einem Drehring 15 am Gehäuse 23 ist in den Figuren 15 bis 17 dargestellt. Ein Verstellen des Untermessers 3 erfolgt hier durch axiales Drehen eines Drehrings 15, der einen Mitnehmerzapfen 36 und einen als eine Betätigungsvorrichtung ausgebildeten Hebel 13.2 des Exzentermechanismus 9 bewegt und dadurch ein Verstellen das Untermessers 3 bewirkt. Der Mitnehmerzapfen 36 ist mit einem Schlitz 37 des Drehrings 15 verrastet, wodurch der Drehring 15 lediglich vom Gehäuse 23 axial geführt wird.

Ein fünftes Ausführungsbeispiel einer Baueinheit 5.4 mit einem Schiebering 24 am Gehäuse 23 ist in den Figuren 18 bis 20 dargestellt. Ein Verstellen des Untermessers 3 erfolgt hier durch axiales Verschieben des Schieberings 24. Hierzu ist der Schiebering 24 drehfest mit dem Gehäuse 23 mittels einer Schieberingführung 39 verbunden. Der Schiebering 24 ist mit einem schräg angeordneten Führungsschlitz 38 versehen, der einen Mitnehmerzapfen 36.1 und einen als eine Betätigungsvorrichtung ausgebildeten Hebel 13.3 des Exzentermechanismus 9 bewegt und dadurch ein Verstellen des Untermessers 3 bewirkt.

Ein sechstes Ausführungsbeispiel einer Baueinheit 5.5 ist in den Figuren 21 und 22 dargestellt. Ähnlich dem Ausführungsbeispiel nach den Figuren 8 und 9 ist hier ein Verrasten des Untermessers 3 vorgesehen, wobei hier zum Entrasten ein als eine Betätigungsvorrichtung ausgebildeter Knopf 14 vorgesehen ist, wobei eine Rastfeder 40 einstückig mit der Baueinheit 5.5 verbunden ist.

### Bezugszeichenliste

- 1: Elektrische Haarschneidemaschine
- 2: Obermesser
- 3: Untermesser
- 4: Verstelleinrichtung
- 5, 5.1: Baueinheit
- 6: Rastverbindung
- 7: Verriegelungsverbindung
- 8: Schraubverbindung
- 9: Exzentermechanismus
- 10: Kulissenkurvenmechanismus
- 11: Gelenkmechanismus
- 12: Schiebemechanismus
- 13, 13.1, 13.2, 13.3: Hebel
- 14: Knopf
- 15: Drehring
- 16, 16.1: Schneidkopf
- 17: Elektrischer Motor
- 18: Antriebszapfen
- 19: Schneidkopfaufnahme
- 20: Feder
- 21: Mitnehmerteil
- 22: Betätigungsabschnitt
- 23: Gehäuse
- 24: Schiebering
- 25: Pfeilrichtung
- 26: Drehachse
- 27: Exzenterzapfen
- 28: Führungslager
- 29: Trennwand
- 30: Gehäuseinnere
- 31: Dichtungsscheibe
- 32: Antriebsachse
- 33: Parallelführung
- 34: Noppe
- 35: Rasteinrichtung
- 36, 36.1: Mitnehmerzapfen
- 37: Schlitz
- 38: Führungsschlitz
- 39: Schieberingführung
- 40: Rastfeder
- 41: Führungsglied
- 42: Gewindebohrung
- 43: Raststellungen

## Patentansprüche

1. Elektrische Haarschneidemaschine (1) mit einem Obermesser (2) und einem Untermesser (3), die aufeinanderliegend angeordnet sind, wobei das Obermesser (2) in Schneidschwingungen versetzbar ist, dass zwecks Schnittlängeneinstellung beide Messer (2, 3) relativ zueinander mittels einer Verstelleinrichtung (4) durch eine Betätigungsvorrichtung (13, 13.1, 13.2, 13.3, 14, 22) verstellbar ausgebildet sind,
**dadurch gekennzeichnet,**
**dass** das Obermesser (2), das Untermesser (3) und die Verstelleinrichtung (4) mit der Betätigungsvorrichtung (13, 13.1, 13.2, 13.3, 14, 22) als eine Baueinheit (5, 5.1 5.5) ausgebildet ist.

2. Haarschneidemaschine nach Anspruch 1, **dadurch gekennzeichnet, daß** die Baueinheit (5, 5.1 - 5.5) durch äußere Manipulation von der Haarschneidemaschine (1) lösbar ausgebildet ist.

3. Haarschneidemaschine nach Anspruch 2, **dadurch gekennzeichnet, daß** die Baueinheit (5, 5.1 - 5.5) mit der Haarschneidemaschine (1) mittels einer Rast-, Verriegelungs- oder Schraubverbindung (6, 7, 8) verbunden ist.

4. Haarschneidemaschine nach Anspruch 1, **dadurch gekennzeichnet, daß** die Verstelleinrichtung (4) aus einem manuell verschiebbaren Untermesser (3) besteht, wobei das Obermesser (2) in Schneidschwingungen versetzbar ist.

5. Haarschneidemaschine nach Anspruch 1, **dadurch gekennzeichnet, daß** die Verstelleinrichtung (4) einen Exzenter- oder einen Kulissenkurven- oder einen Gelenk- oder einen Schiebemechanismus (9, 10, 11, 12) aufweist.

6. Haarschneidemaschine nach Anspruch 1, **dadurch gekennzeichnet, daß** zum manuellen Verstellen der Haarlänge ein Hebel (13), Knopf (14), Drehring (15), Schiebering (24) oder ein Betätigungsabschnitt (22) vorgesehen ist.

7. Haarschneidemaschine nach Anspruch 6, **dadurch gekennzeichnet, daß** der Drehring (15) oder der Schiebering (24) um ein Gehäuse (23) der Haarschneidemaschine (1) herum angeordnet ist, der mit der Verstelleinrichtung (4) kinematisch korrespondiert.

## Claims

1. Electric hair-cutting machine (1) having an upper cutter (2) and a lower cutter (3) which are arranged such that they are located one upon the other, it being the case that the upper cutter (2) can be made to vibrate for cutting purposes, and, for the purpose of setting the length of cut, the two cutters (2, 3) are designed such that they can be adjusted relative to one another by means of an adjusting device (4), by way of an actuating means (13, 13.1, 13.2, 13.3, 14, 22), **characterized in that** the upper cutter (2), the lower cutter (3) and the adjusting device (4), along with the actuating means (13, 13.1, 13.2, 13.3, 14, 22), are designed as a unit (5, 5.1-5.5).

2. Hair-cutting machine according to Claim 1, **characterized in that** the unit (5, 5.1-5.5) is designed such that it can be released from the hair-cutting machine (1) by external manipulation.

3. Hair-cutting machine according to Claim 2, **characterized in that** the unit (5, 5.1-5.5) is connected to the hair-cutting machine (1) by means of a latching, locking or screw connection (6, 7, 8).

4. Hair-cutting machine according to Claim 1, **characterized in that** the adjusting device (4) comprises a manually displaceable lower cutter (3), it being possible for the upper cutter (2) to be made to vibrate for cutting purposes.

5. Hair-cutting machine according to Claim 1, **characterized in that** the adjusting device (4) has an eccentric or a guide-cam or an articulation or a sliding mechanism (9, 10, 11, 12).

6. Hair-cutting machine according to Claim 1, **characterized in that** a lever (13), button (14), rotary ring (15), sliding ring (24) or an actuating section (22) is provided for the manual adjustment of the hair length.

7. Hair-cutting machine according to Claim 6, **characterized in that** the rotary ring (15) or the sliding ring (24) is arranged around a housing (23) of the hair-cutting machine (1), this corresponding kinematically to the adjusting device (4).

## Revendications

1. Tondeuse à cheveux électrique (1) avec un couteau supérieur (2) et un couteau inférieur (3), qui sont disposés l'un au-dessus de l'autre, dans laquelle le couteau supérieur (2) peut être animé de mouvements de coupe oscillants et les deux couteaux (2, 3) peuvent, en vue du réglage de la longueur de coupe, être déplacés l'un par rapport à l'autre au moyen d'un dispositif de réglage (4) à l'aide d'un dispositif de commande (13, 13.1, 13.2, 13.3, 14, 22), **caractérisée en ce que** le couteau supérieur (2), le couteau inférieur (3) et le dispositif de réglage (4) avec le dispositif de commande (13, 13.1, 13.2, 13.3, 14, 22) forment une unité modulaire (5, 5.1 - 5.5).

2. Tondeuse à cheveux suivant la revendication 1, **caractérisée en ce que** l'unité modulaire (5, 5.1 - 5.5) est démontable de la tondeuse à cheveux (1) par une manipulation extérieure.

3. Tondeuse à cheveux suivant la revendication 2, **caractérisée en ce que** l'unité modulaire (5, 5.1 - 5.5) est assemblée à la tondeuse à cheveux (1) au moyen d'un assemblage à cliquets, à verrou ou à vis (6, 7, 8).

4. Tondeuse à cheveux suivant la revendication 1, **caractérisée en ce que** le dispositif de réglage (4) se compose d'un couteau inférieur (3) déplaçable à la main, dans laquelle le couteau supérieur (2) peut être animé de mouvements de coupe oscillants.

5. Tondeuse à cheveux suivant la revendication 1, **caractérisée en ce que** le dispositif de réglage (4) présente un mécanisme à excentrique ou à coulisse courbe ou à articulation ou à glissement (9, 10, 11, 12).

6. Tondeuse à cheveux suivant la revendication 1, **caractérisée en ce qu'**il est prévu un levier (13), un bouton (14), une bague tournante (15), une bague glissante (24) ou un segment de commande (22) pour le réglage manuel de la longueur des cheveux.

7. Tondeuse à cheveux suivant la revendication 6, **caractérisée en ce que** la bague tournante (15) ou la bague glissante (24), qui est en correspondance cinématique avec le dispositif de réglage (4), est disposée autour d'un boîtier (23) de la tondeuse à cheveux (1).
